# EUROPÄISCHE PATENTSCHRIFT

(11) **EP 1 140 296 B1**
(45) Veröffentlichungstag und Bekanntmachung des Hinweises auf die Patenterteilung: **01.12.2004**
(21) Anmeldenummer: 00903524.7
(22) Anmeldetag: 04.01.2000
(51) Int. Cl.: A63C 5/16, A63C 5/03

(54) **ZWEITEILIGES SNOWBOARD ZUR GESTEUERTEN FORTBEWEGUNG AUF SCHNEE UND ANDEREN GLEITFÄHIGEN MEDIEN**
TWO-PIECE SNOWBOARD FOR THE CONTROLLED MOVEMENT ON SNOW OR OTHER GLIDABLE MEDIA
PLANCHE A NEIGE EN DEUX PARTIES POUR ASSURER UN MOUVEMENT REGULE VERS L'AVANT SUR LA NEIGE ET D'AUTRES MILIEUX GLISSANTS

(30) Priorität: 07.01.1999 DE 19900225; 31.12.1999 DE 19963965
(43) Veröffentlichungstag der Anmeldung: 10.10.2001
(73) Patentinhaber: Rieg, Wolfgang, 71404 Korb (DE)
(72) Erfinder: Rieg, Wolfgang, 71404 Korb (DE)
(74) Vertreter: Kratzsch, Volkhard, Dipl.-Ing.
(86) Internationale Anmeldenummer: PCT/DE2000/000095
(87) Internationale Veröffentlichungsnummer: WO 2000/040311

(56) Entgegenhaltungen:
- DE-A- 19 628 248
- DE-U- 9 315 355
- FR-A- 2 739 297
- US-A- 5 618 051

## Beschreibung

Die Erfindung betrifft ein zweigeteiltes Snowboard nach dem Oberbegriff des Ansprüchs 1.

Ein solches Snowboard ist aus der DE 196 28 248 A1 bekannt. Dort sind die beiden Gleitkörper über ein Gelenkgestänge miteinander verbunden, welches eine Drehung des Gelenkgestänges relativ zu den Gleitkörpern jeweils um eine zu der Mittelquerachse parallele Querachse ermöglicht. Mit diesem Snowboard ist ein Gleiten auf Schnee aber nur sehr beschränkt möglich, da sich die beiden Gleitkörper beim Fahren unkontrolliert in den Gelenken bewegen können.

Die DE 93 15 355 U beschreibt ebenfalls ein zweiteiliges Snowboard, wobei die einzelnen Gleitkörper über eine Verbindungsstange verbunden sind. Die Gelenke am Ende der Verbindungsstange sind im Zwischenraum zwischen den erhöhten Aufstandsflächen für den Benutzer und den Gleitkörpern angebracht. Die Gelenke sind um 360° frei drehbar gelagert, was dazu führt, daß das zweiteilige Snowboard durch die beim Fahren auftretenden hohen Kräfte und Momente ebenfalls unfahrbar ist. Zudem führt die erhöhte Standposition des Benutzers dazu, daß ein starkes Ungleichgewichtsgefühl durch die Schwerpunktverlagerung nach oben entsteht. Auch dieser Umstand ist für das kontrollierte Fahren nicht gerade förderlich.

Die US 56 18 051 A beschreibt zwei Gleitkörper, die mit verschiedenen Gummiriemen, Bändern oder ähnlichen Verbindungselementen verbunden sind. Die elastisch ausgeführten Verbindungseinrichtungen führen dazu, daß der für ein kontrolliertes Fahren erforderliche definierte Abstand zwischen den Gleikörpern nicht gewährleistet werden kann. Durch reine Muskelkraft des Benutzers kann ein solches Gerät nicht kontrolliert werden.

Die FR 27 39 297 A1 beschreibt eine Verbindungsmöglichkeit für Mini-Ski über eine bzw. mehrere Torsionsstangen oder über ein Gummilager zwischen dem hinteren Ende des ersten Mini-Ski und dem vorderen Ende des zweiten Mini-Ski. Die Torsionsstangen sind dabei fest bzw. in Längsrichtung verstellbar mit den Skielementen verbunden, aber nicht durch Gelenke mit denselben verbunden. Die Verbindung der Skielemente durch ein Gummilager ermöglicht zwar die Verdrehung des vorderen zum hinteren Mini-Ski, aber die für die gesteuerte Kurvenfahrt notwendige Parallelverschiebung der Skielemente zueinander ist nicht möglich.

Diese Aufgabe wird erfindungsgemäß durch die Merkmale im Ansprüch 1 gelöst. Die weitere Ausgestaltung der Erfindung ist in den Unteransprüchen 2 bis 20 aufgerührt.

Durch die Erfindung wird erreicht, daß das zweiteilige Snowboard sehr gut steuerbar und kontrollierbar ist. Die Steuerung des Snowboards erfolgt nicht ausschließlich Ober eine Gewichtsverlagerung des Körpers des Benutzers, sondern durch das Verdrehen der Beine des Benutzers. Die gradgenaue Steuerungsmöglichkeit des Snowboards ermöglicht kontrollierte Richtungswechsel, wobei das Gleichgewichtsvermögen des Benutzers nicht die entscheidende Rolle für den Richtungswechsel spielt. Durch die Erfindung wird weiter erreicht, daß ein zweiteiliges Snowboard, das über eine Verbindungsvorrichtung der Snowboardelemente verfügt, in welche ein Rückstellmoment integriert ist, für alle Geschwindigkeitsbereiche, in denen das zweiteilige Snowboard bewegt wird, optimal und individuell durch Schnellverstellung an die jeweilige Fahrsituation angepaßt werden kann. D.h. bei schnellen Bergabfahrten kann das Gesamtverhalten des zweiteiligen Snowboards sehr steif eingestellt werden und bei Kurvenfahrten mit engem Kurvenradius ist eine weiche Einstellung der Gelenkelemente möglich. Dabei sind zwei verschiedene Schnellverstellungen möglich. Die erste Einstellmöglichkeit besteht an dem Hauptgelenkelement, welches Torsion-, Biege- und Druckkräfte in drei Ebenen aufnehmen kann und per Handdrehgriff in seiner Steifigkeit verstellt werden kann. Die zweite Einstellmöglichkeit besteht im Bereich des Verbindungsgestänges der Verbindungsvorrichtung. Der Bewegungsspielraum und das Rückstellmoment des Verbindungsgestänges in der horizontalen Ebene kann per Handdrehgriff ebenfalls sehr schnell verstellt und den jeweiligen Fahrsituationen angepaßt werden. Beide Verstellmöglichkeiten können so weit gehen, daß die Gelenke auf Block gehen und eine starre Verbindung zwischen den Gleitkörpern und dem Verbindungsgestänges hergestellt werden kann. Die Verbindungsvorrichtung ist dann als starre Verbindung zwischen den Gleitkörpern ausgeführt. Die Erfindung ermöglicht auch, daß in die Verbindungsvorrichtung für die beiden Snowboardelemente die den Fuß aufnehmenden bindungsähnlichen Vorrichtungen, die den Benutzer mit dem Board verbinden, integriert werden. Dabei können diese bindungsähnlichen Vorrichtungen für Softboots oder für Skistiefel ausgelegt sein. Entscheidend ist, daß eine gemeinsame

Befestigung sowohl der bindungsähnlichen Vorrichtung als auch der Verbindungsvorrichtung auf dem Snowboard erfolgt. Hierdurch ergeben sich sehr interessante wirtschaftliche Aspekte bezüglich der Herstellung. Die notwendigen Anpassungen bezüglich unterschiedlicher Schrittweite unterschiedlich großer Personen lassen sich durch eine Längenverstelleinrichtung im Bereich des Verbindungsgestänges oder der Befestigungselemente wirtschaftlich realisieren.

Desweiteren wird durch die Erfindung erreicht, daß in ebenem Gelände eine Fortbewegung durch eine gegeneinanderlaufende Schlängelbewegung des vorderen und des hinteren Snowboardteiles möglich ist. Selbst Richtungswechsel bei nahezu Stillstand oder Bergauffahrten sind leichter kontrollierbar bzw. möglich. Desweitern wird durch die Erfindung erreicht, daß der Kurvenradius der gefahrenen Kurve jederzeit gesteuert und verändert werden kann ohne Kompressionsdruck auf das Snowboardende einwirken lassen zu müssen. Das Zweiteilige Snowboard kann bei der Benutzung einer Skiliftanlage schnellstmöglich zerlegt werden, so daß die beiden Snowboardteile an jeweils einem Fuß des Benutzers während des Liftfahrens verbleiben. Das Liftfahren wird dadurch im Vergleich zu herkömmlichen Snowboards entscheidend erleichtert. Falls der Benutzer eine Trennung der beiden Snowboardteile nicht wünscht, erleichtert das Snowboard das Skiliftfahren durch die verbesserte Möglichkeit des Ausbalancierens. Ebenso kann das Snowboard nach dem Gebrauch schnellstmöglich in mindestens zwei oder mehrerer Teile zerlegt werden und somit problemlos transportiert werden.

In den Zeichnungen sind Ausführungsbeispiele des Gegenstandes der Erfindung dargestellt.
Es zeigt Fig. 1 ein Ausführungsbeispiel mit exemplarischer Anordnung eines Verbindungsgestänges (5), welches mittels exemplarisch dargestellten Verbindungselementen (6, 7) mit zwei Gleitkörpern (1,2) verbunden ist.
Es zeigt Fig. 2 ein Ausführungsbeispiel mit exemplarischer Anordnung eines Verbindungsgestänges (8), welches mittels exemplarisch dargestellten Verbindungselementen (9, 10) und Lagerelementen (11, 12) mit den Gleitkörpern (1, 2) verbunden ist.
Es zeigt Fig. 3 ein Ausführungsbeispiel mit exemplarischer Anordnung eines zweiteiligen Verbindungsgestänges, dessen zwei Teile (13, 14) durch einen exemplarisch dargestellten Verbinder (17) verbunden sind und die ferner mittels exemplarisch dargestellten Verbindungselementen (15, 16) bzw. Festlagern mit den Gleitkörpern (1, 2) verbunden sind.
Es zeigt Fig. 4 eine Ergänzung zum Ausführungsbeispiel aus Fig. 1, 2 und 3 zur möglichen Gestaltung der Verbindungselemente (6, 7,9, 15, 16) zu den Gleitkörpern (1, 2). Dargestellt ist ein Längsschnitt durch das Ausführungsbeispiel.
Es zeigt Fig. 5 als Ergänzung zu Fig. 4 ein Ausführungsbeispiel zur möglichen Gestaltung der Verbindungselemente (6, 7, 9, 15, 16) zu den Gleitkörpern (1, 2). Dargestellt ist ein Längsschnitt durch das Ausführungsbeispiel.
Es zeigt Fig. 6 als Ergänzung zu Fig. 4 ein Ausführungsbeispiel zur möglichen Gestaltung der Verbindungselemente (6, 7, 9, 15, 16) zu den Gleitkörpern (1, 2). Dargestellt ist ein Längsschnitt durch das Ausführungsbeispiel.
Es zeigt Fig. 7 als Ergänzung zu Fig. 4, 5, 6 Ausführungsbeispiele für Arretierungselemente (24, 25) der Verbindungselemente (6, 7, 9, 15, 16). Dargestellt ist jeweils eine Vorderansicht.
Es zeigt Fig. 8 ein Ausführungsbeispiel mit exemplarischer Anordnung einer Verbindungsvorrichtung (26), welche die Gleitkörpern (1, 2) miteinander verbindet.
Es zeigt Fig. 9 ein Ausführungsbeispiel mit exemplarischer Anordnung einer Verbindungsvorrichtung (27) mit integrierten, den Fuß aufnehmenden bindungsähnlichen Vorrichtungen (28, 29), über welche die Gleitkörper (1, 2) miteinander verbunden sind.
Es zeigt Fig. 10 ein Ausführungsbeispiel der Verbindungsvorrichtung (26) in Fig.8 im Längsschnitt. Dargestellt ist ein einstellbares Gelenkelement (30) der Verbindungsvorrichtung (26) zur Befestigung auf den Gleitkörpern (1, 2).
Es zeigt Fig. 11 als Ergänzung zu Fig. 10 einen Schnitt A-A durch den Lagerbock (310) in Fig.10 des Verbindungsgestänges (31) in Fig.8.
Es zeigt Fig. 12 als Ergänzung zu Fig. 10 einen Schnitt B-B durch einen Deckel (313) des Verbindungsgestänges (31) und eine Dämpfungseinstellvorrichtung (400) für einen Hebel (312) des Verbindungsgestänges (31).

Fig. 1 zeigt ein Ausführungsbeispiel, bei dem zwei Gleitkörper (1,2), auf welchen den Fuß aufnehmende bindungsähnliche Vorrichtungen (3, 4) befestigt sind, durch ein Verbindungsgestänge (5) und Verbindungselemente (6, 7) verbunden sind. Die Verbindungselemente (6, 7) sind einerseits an den Gleitkörpern (1,2) und auf der anderen Seite an den beiden Enden des Verbindungsgestänges (5) befestigt. Die Ausführung der Verbindungselemente (6,7) kann in unterschiedlichster, nicht näher beschriebenen Weise erfolgen. Die Verbindungselemente können als Kugelkopfgelenke ausgeführt sein, so daß eine Bewegung des Verbindungsgestänges (5) relativ zum Gleitkörper (1,2) sowohl um die Vertikalachse als auch um die Horizontalachse der Verbindungselemente (6,7) ermöglicht wird.

Desweiteren kann eines oder zwei der Verbindungselemente (6,7) so ausgeführt sein, daß nur eine Bewegung um die Horizontalachse ermöglicht wird. Desweiteren können die Verbindungselemente (6,7) so ausgestaltet sein, daß nur eine vom Drehwinkel begrenzte Relativbewegung des Verbindungsgestänges (5) zu den Gleitkörpern (1,2) ermöglicht wird.

Fig. 2 zeigt ein Ausführungsbeispiel, bei dem die beiden Gleitkörper (1,2), auf welchen die bindungsähnlichen Vorrichtungen (3, 4) befestigt sind, durch ein Verbindungsgestänge (8) und Verbindungselemente (9, 10) verbunden sind. Die Verbindungselemente (9, 10) sind einerseits an den Gleitkörpern (1,2) und auf der anderen Seite an den Enden des Verbindungsgestänges (8) befestigt. Die Ausführung des Verbindungselemente (9) kann in unterschiedlichster nicht näher beschriebenen Weise erfolgen. Das Verbindungselement (9) kann als Kugelkopfgelenke ausgeführt sein, so daß eine Bewegung des Verbindungsgesfänges (8) relativ zum Gleitkörper (1 oder 2) sowohl um die Vertikalachse als auch um die Horizontalachse des Verbindungselements (9) ermöglicht wird. Desweiteren kann das Verbindungselemente (9) so ausgeführt sein, daß nur eine Bewegung um die Horizontalachse ermöglicht wird. Desweiteren kann das Verbindungselement (9) so ausgestaltet sein, daß nur eine vom Drehwinkel begrenzte Relativbewegung des Verbindungsgestänges (8) zum Gleitkörper (1 oder 2) ermöglicht wird. Das Verbindungselement (10) ist so gestaltet, daß über zwei Lagerelemente (11, 12) eine gelenkartige Verbindung zum Verbindungsgestänge (8) erfolgt. Dabei ist eine Drehbewegung des Verbindungsgestänges (8) um die horizontale Achse der Lagerelemente (11, 12) quer zu Fahrtrichtung möglich. Dadurch wird eine Auf- und Abwärtsbewegung des Gleitkörper (2) zum Gleitkörper (1) ermöglicht. Die Lagerelemente (11, 12) können dabei als frei drehbare Lager oder als automatisch rückstellende Lager, die nur eine begrenzte Drehbewegung zulassen, ausgestaltet sein.

Fig. 3 zeigt ein Ausführungsbeispiel, bei dem die beiden Gleitkörper (1,2), auf welchen die bindungsähnlichen Vorrichtungen (3, 4) befestigt sind, durch ein zweiteiliges Verbindungsgestänge verbunden sind. Das Verbindungsgestänge besteht aus einem Vorderteil (13) und einem Hinterteil (14), die über einen Verbinder (17) zwischen dem Vorderteil (13) und dem Hinterteil (14) verbunden sind. Der Verbinder (17) ist dabei als Gelenk ausgelegt. Dadurch wird eine Verdrehbewegung zwischen dem Hinterteil (14) und dem Vorderteil (13) des Verbindungs gestänges ermöglicht, deren Verdrehwinkel durch nicht näher beschriebene Anschläge begrenzt werden kann. Es ist ebenfalls möglich, den Verbinder (17) so zu gestalten, daß neben der Verdrehbewegung in der horizontalen Ebene, d.h. um die vertikale Achse des Gelenkes, zusätzlich eine Bewegungsmöglichkeit des Vorderteiles (13) des Verbindungsgestänges zum Hinterteil (14) des Verbindungsgestänges um die horizontale Querachse des Gelenkes ermöglicht wird. Eine solche Bewegungsmöglichkeit kann z.B. durch die Verwendung von Gummilagern im Bereich des Gelenkes erfolgen. Die Verbindungselemente (15, 16) können dabei so gestaltet sein, daß zwischen den Gleitkörpem (1, 2) und dem Vorderteil 13 und Hinterteil 14 eine starre Verbindung besteht, oder daß z.B. ein Verbindungselement ( 15) starr ausgeführt ist und das andere. Verbindungselement (16) als Gelenk ausgeführt ist, welches eine Verdrehbewegung des Vorderteiles (13) des Verbindungsgestänges zum Gleitkörper (1) in mindestens einer Ebene ermöglicht.

Fig. 4 zeigt eine Ergänzung zum Ausführungsbeispiel aus Fig. 1, 2 und 3 im Längsschnitt. Das exemplarisch dargestellte Verbindungselement (6) ist mit dem Gleitkörper (1) in nicht näher beschriebener Weise fest verbunden. Im Gehäuse des Verbindungselementes (6) sind eine Lagerbefestigung (18) und Anschlagsbegrenzungen (19), welche die Drehbewegungen des Verbindungsgestänges (5) sowohl in vertikaler und als auch in horizontaler Richtung begrenzen, integriert. Das Verbindungsgestänge (5) ist an seinen Enden als Kugelkopfgelenklager (20) mit Durchgangsbohrung ausgeführt. Die Lagerbefestigung (18) verbindet das Verbindungsgestänge (5) über die Durchgangsbohrung des Kugeikopfgelenklagers (20) mit dem Gehäuse des Verbindungselementes (6). Die beschriebene Ausführung des Verbindungselementes (6) gilt exemplarisch auch für die anderen Verbindungselemente (7, 9, 15 oder 16).

Fig. 5 zeigt eine Ergänzung zum Ausführungsbeispiel aus Fig. 1 und 2 im Längsschnitt. Das exemplarisch dargestellte Verbindungselement (6) ist mit dem Gleitkörper (1) in nicht näher beschriebener Weise fest verbunden. Im Gehäuse des Verbindungselementes (6) sind die Anschlagsbegrenzungen (19), welche die Drehbewegungen des Verbindungsgestänges (5) sowohl in vertikaler und als auch in horizontaler Richtung begrenzen, integriert. Desweiteren ist im Gehäuse des Verbindungselementes (6) ein als Lagerpuffer (21) ausgeführtes Gelenk integriert. Das Verbindungsgestänge (5) ist an seinen Enden mit dem Lagerpuffer (21) fest verbunden. Der Lagerpuffer (21) ist handelsüblich ausgeführt, d.h. ein Gumm ilager verfügt an seiner Oberseite und an seiner Unterseite über aufvulkanisierte Metallplatten, an welchen Gewindestangen befestigt sind. Die Verbindung zum Gehäuse des Verbindungselementes (6) und Verbindungsgestänges (5) erfolgt über eine Verschraubung oder über eine andersartige nicht näher beschriebene schnellösbare Verbindung. Die Verwendung von Lagerpuffern (21) als Gelenkelement ermöglicht, daß nur eine eingeschränkte Drehbewegung stattfindet kann und daß eine automatische Rückstellung des Lagers in Ausgangsstellung erfolgt. Die beschriebene Ausführung des Verbindungselementes (6) gilt exemplarisch auch für die anderen Verbindungselemente (7, 9, 15 oder 16).

Fig. 6 zeigt eine Variante zum Ausführungsbeispiel aus Fig. 4 und 5 im Längsschnitt. Dabei ist das Verbindungsgestänge (5) über ein Lagerelement mit dem Verbindungselement (6) verbunden. Das Lagerelement besteht aus dem Lagerpuffer (21), welcher eine Bewegung der Gleitkörper (1,2) zueinander um die horizontale Querachse ermöglicht. Der Lagerpuffer (21) ist am unteren Ende mit dem Verbindungselement (6) verbunden. Am oberen freien Ende des Lagerpuffers (21) ist eine Lagerhülse (23) so zwischen der Gewindestange des Lagerpuffers (21) und dem Verbindungsgestänge (5) angebracht und mittels Lagerdeckel (22) befestigt, daß das Verbindungsgestänge (5) um die vertikle Achse der Lagerstelle frei drehbar ist. Die Kombination von einem frei drehbaren Gelenk um die vertikale Lagerachse und einem Lagerpuffer (21) als Gelenkelement für die Bewegung um die horizontale Querachse ermöglicht zum einen, daß nur eine eingeschränkte Drehbewegung um die horizontale Querachse stattfinden kann und eine automatische Rückstellung des Lagers in Ausgangsstellung erfolgt, und zum anderen, daß eine absolute Beweglichkeit um die Vertikalachse des Lagers ermöglicht wird. Die beschriebene Ausführung des Verbindungselementes (6) gilt exemplarisch auch für die anderen Verbindungselemente (7, 9, 15 oder 16).

Fig. 7 zeigt eine Ergänzung zum Ausführungsbeispiel aus Fig. 4, 5 und 6 in der Vorderansicht. Es wird ein beispielhaftes Arretierungselement (24, 25) dargestellt, welches durch eine nicht näher beschriebene feste, aber schnellstmöglich lösbare Verbindung mit dem Veibindungselement (6) die Bewegungsfreiheit des Verbindungsgestänges (5) so einschränkt, daß nur noch eine Bewegung des Verbindungsgestänges (5) zum Gleitkörper (1) um die vertikale Drehachse des Gelenkes oder um die horizontale Querachse ermöglicht wird. Dieses Arretierungselement (24, 25) kann nachträglich durch Aufstecken auf das Verbindungselement (6) angebracht werden, so daß innerhalb kürzester Zeit eine Funktionsänderung der Gelenke erfolgen kann. Das Arretierungelement (24,25) ist so gestaltet, daß mit einem Element wahlweise beide Drehbewegungen unterbunden werden können. Eine weitere Ausgestaltung des Arretierungselementes (24, 25) kann derart erfolgen, daß keine Drehbewegung mehr ermöglicht wird und eine starre Verbindung zwischen Verbindungsgestänge (5) und Gleitkörper (1) hergestellt wird.

Fig. 8 zeigt ein Ausführungsbeispiel, bei dem die beiden Gleitkörper (1,2), auf welchen die bindungsähnlichen Vorrichtungen (3, 4) befestigt sind; durch eine Verbindungsvorrichtung (26) miteinander verbunden sind. Die Verbindungsvorrichtung (26) besteht aus einem Verbindungsgestänge (31) und aus zwei einstellbaren Gelenkelementen (30). Die Gelenkelemente (30) können über jeweils zwei Handdrehgriffe (32, 34) per Schnellverstellung in ihrer Steifigkeit verstellt werden. Die Verstellung der Gelenkelemente (30) kann dabei stufenlos oder durch eine Stufenrasterung über die Handdrehgriffe (32, 34) erfolgen.

Fig. 9 zeigt ein Ausführungsbeispiel, bei dem die beiden Gleitkörper (1,2) durch eine Verbindungsvorrichtung (27) miteinander verbunden werden, wobei am vorderen und hinteren Ende der Verbindungsvorrichtung (27) den Fuß aufnehmende bindungsähnliche Vorrichtungen (28, 29) integriert sind und die gesamte Vorrichtung auf den Gleitkörpern (1,2) befestigt ist. Um die Standweite auf verschiedene Benutzermaße anpassen zu können, ist im mittleren Bereich eines Verbindungsgestänges (33) eine Längenverstellbarkeit gegeben. Die Gelenkelemente (30) können wie bei der Ausführung nach Fig. 8 über jeweils zwei Handdrehgriff(32, 34) per Schnellverstellung in ihrer Steifigkeit verstellt werden. Die Verstellung der Gelenkelemente (30) kann dabei stufenlos oder durch eine Stufenrasterung über die Handdrehgriffe (32, 34) erfolgen.

Fig. 10 zeigt ein Ausführungsbeispiel der Verbindungsvorrichtung (26) im Längsschnitt. Dargestellt ist ein einstellbares Gelenkelement (30) der Verbindungsvorrichtung (26) zur Befestigung auf den Gleitkörpern (1,2). Das Verbindungsgestänge (31) aus Fig. 8 setzt sich aus den Bauteilen Lagerbock (310), Federaufnahme (311), Hebel (312) und Deckel (313) zusammen. Das Gelenkelement (30) setzt sich aus den Bauteilen Feder (35), Kugelgelenkkopf (36), Schraube (37), Gewindestange (38) und Gummimanschette (39) zusammen. Der Lagerbock (310) ist mit dem Gleitkörper (1,2) verbunden und bildet das Unterteil des Verbindungsgestänges (31). Im Lagerbock (310) wird der Kugegefenkkopf (36) und das Ende der Feder (35) mit der Schraube (37) befestigt. Der Lagerbock (310) ist dabei so ausgelegt, daß der Kugelgelenkkopf (36) bewegt werden kann. Im Lagerbock (310) ist die Aufnahme für die Fixierung der Feder (35) integriert. Der Kugelgelenkkopf (36) ist unlösbar mit der Gewindestange (38) verbunden. Die Gewindestange (38) befindet sich aus raumökonomischen Gründen im Innenraum der Feder (35). Am oberen Ende der Gewindestange (38) ist der ein Handdrehgriff (32) aufgeschraubt. Die Feder (35) wird durch den Lagerbock (310) und eine Federaufnahme (311) eingefaßt. Ein Deckel (313) und die Federaufnahme (311) bilden das Lagergehäuse für den um den Handdrehgriff (32) gelagerten Hebel (312) des Verbindungsgestänges 31. Durch die Anordnung des Handdrehgriffes (32), der frei drehbar im Lagergehäuse, bestehend aus Deckel (313) und Federaufnahme (311), gelagert ist, ist die Feder (35) vorgespannt montiert. Die Federrate der Feder (35) kann durch Drehen am Handdrehgriff (32) und damit verbundenes Zusammenfahren oder Auseinanderfahren des Lagerbocks (310) und der Federaufnahme (311) verändert werden. Im vollständig zusammengefahrenen Zustand geht die Feder (35) auf Block, d.h. es entsteht eine starre Verbindung von Lagerbock (310) und Federaufnahme (311). Durch Auseinanderfahren der Komponenten Lagerbock (310) und Federaufnahme (311) ist eine stufenlose Einstellung der Federrate möglich. Die Feder (35) ist durch die beidseitige Befestigung der Enden sowohl als Torsions- wie auch als Druck- und Biegefeder ausgelegt. Durch diese Anordnung entsteht ein einstellbares Lagerelement. Die Gummimanschette (39) verhindert, daß Schmutz oder Schnee die Funktion des Gelenkelementes beeinträchtigt.

Fig. 11 zeigt ein Ausführungsbeispiel als Ergänzung zu Fig. 10. Dargestellt ist ein Schnitt A-A durch den Lagerbock (310) des Verbindungsgestänges (31). Im Lagerbock (310) sind der Kugelgelenkkopf (36) der Gewindestange (38) und das untere Ende der Feder (35) mittels der Schraube (37) befestigt.

Fig. 12 zeigt ein Ausführungsbeispiel als Ergänzung zu Fig. 10. Dargestellt ist ein Schnitt B-B durch den Deckel (313) des Verbindungsgestänges (31) und eine Dämpfungseinstellvorrichtung (400) für den Hebel (312). Der Hebel (312) ist um den Handdrehgriff (32), der mit der Gewindestange (38) verbunden ist, gelagert. Der Deckel (313) ist mit der Federaufnahme (311) verschraubt. Im Deckel (313) ist das obere freie Ende der Feder (35) fixiert. Der Deckel (313) verfügt über die Höhe des Hebels (312) auf der rechten Seite über eine starre Anschlagsbegrenzung als Maximalausschlagsbegrenzung für den Hebel (312) und auf der linken Seite über eine einstellbare Anschlagsbegrenzung und Dämpfungseinstellvorrichtung (400). Die Dämpfungseinstellvorrichtung (400) besteht aus den Bauteilen Kugelgelenkkopf (40), Federaufnahmen (41), Federn (42), Gewindefederaufnahmen (43), Gewindestange (44), Sicherungsmutter (45), Handdrehgriff (34) und Sicherungssplint (46). Der Kugelgelenkkopf (40) ist am freien Ende des Hebels (312) integriert. Die Gewindestange (44), die über eine Hälfte der Länge Ober ein Rechtsgewinde und über die andere Hälfte der Länge über ein Linksgewinde verfügt, ist im Deckel (313) frei drehbar gelagert. Am einen Ende der Gewindestange (44) ist der Handdrehgriff (34) aufgeschraubt und mit einem Sicherungssplint (46) gegen Verdrehen relativ zur Gewindestange (44) gesichert. Am anderen Ende der Gewindestange (44) ist eine Sicherungsmutter (45), die ebenfalls gegen Verdrehen relativ zur Gewindestange (44) gesichert ist, aufgeschraubt. Auf den jeweiligen Seiten zwischen dem Kugelgelenkkopf (40) des Hebels (312) und dem Deckel (313) sind die Federelemente, bestehend aus Federaufnahme (41), Feder (42) und Gewindefederaufnahme (43), angeordnet. Die Gewindefederaufnahmen (43) verfügen Ober entweder ein Linksgewinde oder ein Rechtsgewinde und sind auf der Gewindestange (44) aufgeschraubt. Durch Drehen des Handdrehgriffes (34) werden die Gewindefederaufnahmen (43) nach innen oder außen bewegt, so daß die Federn (42) komprimiert oder entspannt werden. Dadurch kann die Vorspannung der Federn je nach Bedarf und Fahrsituation eingestellt werden.

Es ist auch eine vollständige Arretierung möglich, so daß der Hebel (312) keine Drehbewegung mehr ausführen kann. Dadurch entsteht eine feste Verbindung zwischen Hebel (312) und Deckel (313).

## Patentansprüche

1. Zweiteiliges Snowboard zur gesteuerten Fortbewegung auf Schnee und anderen gleitfähigen Medien, das einen vorderen Gleitkörper (1), mit dessen Oberseite der Benutzer bei der Benutzung mit dem Vorderfuß mittels einer den Fuß aufnehmenden Bindungsvorrichtung (3) verbunden ist, und einen hinteren Gleitkörper (2) aufweist, mit dessen Oberseite der Benutzer bei der Benutzung mit dem Hinterfuß mittels einer den Fuß aufnehmenden Bindungs vorrichtung (4) verbunden ist, wobei beide Gleitkörper (1,2) mittels einer im hinteren Bereich des vorderen Gleitkörpers (1) und im vorderen Bereich des hinteren Gleitkörpers (2) angreifenden Verbindungsvorrichtung jeweils schwenkbar miteinander verbunden sind, die ein Verbindungsgestänge (5;8;13,14;31;33) zwischen dem vorderen und dem hinteren Gleitkörper (1,2) aufweist, ,
**dadurch gekennzeichnet,**
**dass** die Verbindungsvorrichtung (5-7;8-12;13-17;26;27) über ein Rückstellmoment verfügt, welches die beiden Gleitkörper (1,2) automatisch in die Grundstellung (Längsrichtung der beiden Gleitkörper) zurückstellt, in der der vordere Gleitkörper (1), das Verbindungsgestänge (5;8;13,14;31;33) und der hintere Gleitkörper (2) in Längsrichtung ausgerichtet sind.

2. Zweiteiliges Snowboard nach Anspruch 1,
**dadurch gekennzeichnet,**
**dass** die Verbindungsvorrichtung (5-7;8-12;13-17) ein am vorderen Gleitkörper (1) angreifendes Verbindungselement (6;10;16) und ein am hinteren Gleitkörper (2) angreifendes Verbindungselement (7;9;15) aufweist, von denen eines starr und das andere so ausgeführt ist, dass es mindestens in einer Ebene drehbar ist, und dass die Verbindungselemente (6,7;10,9;16,15) über das Rückstellmoment verfügen.

3. Zweiteiliges Snowboard nach Anspruch 1,
**dadurch gekennzeichnet,**
**dass** die Verbindungsvorrrichtung (5-7;8-12;13-17) ein am vorderen Gleitkörper (1) angreifendes Verbindungselement (6;10;16) und ein am hinteren Gleitkörper (2) angreifendes Verbindungselement (7;9;15) aufweist, von denen mindestens eines an einem Endbereich des Verbindungsgestänges (8) so ausgeführt ist, dass in dessen Bereich mindestens zwei Lagerelemente (11,12) vorgesehen sind, die eine Bewegung um deren horizontale Längsachse quer zur Fortbewegungsrichtung und/oder um die Vertikalachsen der jeweiligen Lagerelemente (11,12) ermöglichen, und von denen das andere Verbindungselement (9) ebenso ausgeführt oder derart gestaltet ist, dass entweder eine starre Verbindung zum Gleitkörper oder mindestens eine Bewegung in mindestens einer Ebene möglich ist, und dass die Verbindungselemente (6,7;9,10;16,15) und/oder die Lagerelemente (11,12) über das Rückstellmoment verfügen.

4. Zweiteiliges Snowboard nach Anspruch 1,
**dadurch gekennzeichnet,**
**dass** mindestens eines von zwei an den Gleitkörpern (1,2) angreifenden Verbindungselementen (15, 16) starr ausgeführt ist und das dazwischen verlaufende Verbindungsgestänge (13,14) mindestens in zwei Teile (8) Vorderteil (13) und Hinterteil (4), unterteilt ist, die durch mindestens einen Verbinder (17) miteinander verbunden sind, der mindestens eine Bewegung in mindestens einer Ebene ermöglicht, und dass der Verbinder (17) über das Rückstellmoment verfügt.

5. Zweiteiliges Snowboard nach Anspruch 1,
**dadurch gekennzeichnet,**
**dass** in die Verbindungsvorrichtung (26;27) mindestens ein einstellbares Gelenkelement (30) und/oder eine Dämpfungseinstellvorrichtung (400) integriert sind, welche die einzelnen Teile der Verbindungsvorrichtung (26;27) beweglich miteinander verbinden, so dass eine Bewegung in mindestens einer Ebene möglich ist, und dass das einstellbare Gelenkelement (30) und/oder die Dämpfungseinstellvorrichtung (400) über das Rückstellmoment verfügen.

6. Zweiteiliges Snowboard nach Anspruch 5,
**dadurch gekennzeichnet,**
**dass** das einstellbare Gelenkelement (30) und/oder die Dämpfungseinstellvorrichtung (400) bezüglich Härte der Federrate und Stärke des Rückstellmoments mittels mindestens einer Verstellvorrichtung stufenlos oder mit Stufenrasterung verstellbar oder so, dass die Verbindungsvorrichtung (26;27) starr ist, einstellbar sind.

7. Zweiteiliges Snowboard nach Anspruch 5 oder 6,
**dadurch gekennzeichnet,**
**dass** am vorderen Ende der Verbindungsvorrichtung (27) die eine den Fuß aufnehmende Bindungsvorrichtung (29) und am hinteren Ende der Verbindungsvorrichtung (27) die andere den Fuß aufnehmende Bindungsvorrichtung (28) integriert ist und die Befestigung sowohl der Verbindungsvorrichtung (27) als auch der den Fuß aufnehmenden Bindungsvorrichtung (28 und 29) mit dem vorderen und dem hinteren Gleitkörper (1,2) über jeweils gemeinsame Befestigungspunkte erfolgt und dazwischen ein längenverstellbarer Hebel (312) angeordnet ist.

8. Zweiteiliges Snowboard nach einem der Ansprüche 1 bis 4,
**dadurch gekennzeichnet,**
**dass** die den Fuß aufnehmenden Bindungsvorrichtungen (3, 4) durch jeweils mindestens ein Distanzstück mit den Gleitkörpern (1, 2) fest verbunden sind und dass sich im Zwischenraum zwischen den den Fuß aufnehmenden Bindungsvorrichtungen (3, 4) und den Gleitkörpern (1, 2) die Verbindungselemente (6, 7; 10, 9; 16, 15) befinden.

9. Zweiteiliges Snowboard nach einem der Ansprüche 1 bis 4 und 8,
**dadurch gekennzeichnet,**
**dass** das Verbindungsgestänge (5; 8; 13, 14) so gestaltet ist, dass eine Trennung des Verbindungsgestänges (5; 8; 13, 14) in einem Bereich, der im Betrieb des Snowboards starr ausgeführt ist, mittels eines Schnellverschlusses ermöglich ist.

10. Zweiteiliges Snowboard nach einem der Ansprüche 1 bis 4, 8 und 9,
**dadurch gekennzeichnet,**
**dass** die Verbindungselemente (6, 7; 10, 9; 16, 15) über Anschlagbegrenzungen (19) verfügen, welche die Bewegungsmöglichkeiten des jeweiligen Verbindungsgestänges (5; 8; 13, 14) in horizontaler und/oder in vertikaler Ebene derart begrenzen, dass sich bei Anordnung der Gleitkörper (1,2) in Längsrichtung ein stumpfer Winkel bildet.

11. Zweiteiliges Snowboard nach Anspruch 1 bis 4, 8 und 9,
**dadurch gekennzeichnet,**
**dass** die Verbindungselemente (6, 7; 10, 9; 16,15) über Schnellverschlüsse verfügen, welche ein schnelles Trennen des jeweiligen Verbindungsgestänges (5; 8; 13, 14) von den Gleitkörpern (1, 2) ermöglichen.

12. Zweiteiliges Snowboard nach einem der Ansprüche 1 bis 4, 8 und 9,
**dadurch gekennzeichnet,**
**dass** mittels Arretierungselementen (24, 25) die Bewegungsfreiheit zwischen den Verbindungselementen (6, 7; 10 ,9; 16, 15) und dem jeweiligen Verbindungsgestänge (5; 8; 13, 14) in horizontaler und/oder in vertikaler Richtung verhindert wird.

13. Zweiteiliges Snowboard nach einem der Ansprüche 1 - 4, 8 und 9,
**dadurch gekennzeichnet,**
**dass** die Verbindungselemente (6, 7; 10, 9; 16, 15) so ausgeführt sind, dass die Verbindung zu dem jeweiligen Verbindungsgestänge (5; 8, 13, 14) über Kugelkopfgelenklager (20) erfolgt.

14. Zweiteiliges Snowboard nach einem der Ansprüche 1 - 4, 8 und 9,
dadurch gekenzeichnet,
dass die Verbindungselemente (6, 7; 10, 9; 16, 15) so ausgeführt sind, dass die Verbindung zu dem jeweiligen Verbindungsgestänge (5; 8; 13, 14) über Lagerpuffer (21) erfolgt, über die ein Rückstellmoment auf das jeweilige Verbindungsgestänge (5; 8; 13, 14) wirkt, und dass in der Grundstellung der vordere Gleitkörper (1), das Verbindungsgestänge (5, 8; 13, 14) und der hintere Gleitkörper (2) in Längsrichtung ausgerichtet sind.

15. Zweiteiliges Snowboard nach Anspruch 14,
**dadurch gekennzeichnet,**
**dass** die Lagerpuffer (21) aus unterschiedlichen Werkstoffen bestehen, vorzugsweise als Gummilager ausgebildet sind, die über unterschiedliche Werkstoffeigenschaften bezüglich Härte, Elastizität und Lebensdauer verfügen.

16. Zweiteiliges Snowboard nach einem der Ansprüche 1 und 5 bis 7,
**dadurch gekennzeichnet,**
**dass** das einstellbare Gelenkelement (30) mindestes eine Feder (35), die an ihrem unteren Ende in einem Lagerbock (310) und an ihrem oberen Ende in einer Federaufnahme (311) eines Verbindungsgestänges (31) befestigt ist, und im Innenraum der Feder (35) eine Gewindestange (38) aufweist, die über einen Kugelgelenkkopf (36) an ihrem unteren Ende im Lagerbock (310) beweglich gehalten ist und an ihrem oberen Ende einen aufgeschraubten Handdrehgriff (32) aufweist und im Bereich einer Federaufnahme (311) und eines Deckels (313) des Verbindungsgestänges (31) so gelagert ist, dass die Vorspannung der Feder (35) verringert oder vergrößert werden kann, und dass der Bereich der Feder (35) durch eine Staubschutzmanschette (39) gekapselt ist.

17. Zweiteiliges Snowboard nach einem der Ansprüche 1 und 5 bis 7,
**dadurch gekennzeichnet,**
**dass** die Dämpfungseinstellvorrichtung (400) für den Hebel (312) einen Kugelgelenkkopf (40), je zwei Federaufnahmen (41), je zwei Federn (42), je zwei Gewindefederaufnahmen (43), eine Gewindestange (44), eine Sicherungsmutter (45) und einen Handdrehgriff (34) aufweist, dass die Gewindestange (44) über die eine Hälfte der Länge ein Rechtsgewinde und über die andere Hälfte der Länge ein Linksgewinde aufweist und in einem Deckel (313) eines Verbindungsgestänges (31) gelagert ist, dass sich in den Zwischenräumen zwischen dem Deckel (313) und dem am Hebel (312) befestigten Kugelkopfgelenk (40) die in den Federaufnahmen (41) und den Gewindefederaufnahmen (43) gefassten Federn (42) befinden, dass die eine Gewindefederaufnahme (43) in ihrer Bohrung über ein Linksgewinde und die andere Gewindefederaufnahme (43) in ihrer Bohrung über ein Rechtsgewinde verfügt, so dass eine Längsbewegung auf der Gewindestange (44) möglich ist, und dass die Federn (42) so komprimiert werden können, dass eine starre Verbindung zwischen Hebel (312) und Deckel (313) möglich ist.

18. Zweiteiliges Snowboard nach einem der Ansprüche 1 und 5 bis 7 sowie 16 und 17,
**dadurch gekennzeichnet,**
**dass** das einstellbare Gelenkelement (30) und/oder die Dämpfungseinstellvorrichtung (400) aus einer Kombination von Feder-Dämpfereinheiten bestehen und die Einstellbarkeit über eine manuelle, elektrische oder pneumatische Einstelleinrichtung erfolgt.

19. Zweiteiliges Snowboard nach einem der Ansprüche 1 und 5 bis 7,
dass zur Befestigung der den Fuß aufnehmenden Bindungsvorrichtungen (28, 29) auf den Gleitkörpern (1,2) Befestigungsplatten dienen, die so ausgelegt sind, dass ein Lagerbock (310), der einen Teil eines Verbindungsgestänges (31) bildet, in die Befestigungsplatten integriert ist.

20. Zweiteiliges Snowboard nach einem der Ansprüche 1 bis 7.
**dadurch gekennzeichnet,**
**dass** die Verbindungsvorrichtungen und deren einzelne Komponenten aus unterschiedlichen Werkstoffen, wie z. B. Aluminum, Stahl, Kunststoff, bestehen.

## Claims

1. Two-part snowboard which is intended for advancing in a controlled manner over snow and other media which allow sliding and which has a front sliding body (1), to the top side of which the user's front foot is connected by means of a foot-accommodating binding device (3) during use, and a rear sliding body (2), to the top side of which the user's rear foot is connected by means of a foot-accommodating binding device (4) during use, the two sliding bodies (1, 2) being connected to one another in a pivotable manner in each case by means of a connecting device which acts in the rear region of the front sliding body (1) and in the front region of the rear sliding body (2) and has a connecting linkage (5; 8; 13, 14; 31, 33) between the front and the rear sliding bodies (1, 2), **characterized in that** the connecting device (5-7;8-12;13-17;26;27) has a restoring moment which restores the two sliding bodies (1, 2) automatically into the basic position (longitudinal direction of the two sliding bodies), in which the front sliding, body (1), the connecting linkage (5;8;13,14;31;33) and the rear sliding body (2) are aligned in the longitudinal direction.

2. Two-part snowboard according to Claim 1, **characterized in that** the connecting device (5-7;8-12;13-17) has a connecting element (6; 10; 16) acting on the front sliding body (1) and a connecting element (7; 9; 15) acting on the rear sliding body (2), one of the connecting elements being of rigid configuration and the other being configured such that it can be rotated at least in one plane, and **in that** the connecting elements (6,7;10,9;16,15) have the restoring moment.

3. Two-part snowboard according to Claim 1, **characterized in that** the connecting device (5-7;8-12;13-17) has a connecting element (6; 10; 16) acting on the front sliding body (1) and a connecting element (7; 9; 15) acting on the rear sliding body (2), at least one of the connecting elements being configured on an end region of the connecting linkage (8) such that at least two bearing elements (11, 12) are provided in the region thereof, these bearing elements allowing movement about their horizontal longitudinal axis transversely to the advancement direction and/or about the vertical axes of the respective bearing elements (11, 12), and the other connecting element (9) likewise being configured such that a rigid connection in relation to the sliding body or at least one movement in at least one plane is possible, and **in that** the connecting elements (6,7;9,10;16,15) and/or the bearing elements (11, 12) have the restoring moment.

4. Two-part snowboard according to Claim 1, **characterized in that** at least one of two connecting elements (15, 16) acting on the sliding bodies (1, 2) is of rigid configuration and the connecting linkage (13, 14) running therebetween is subdivided at least into two parts, a front part (13) and rear part (14), which are connected to one another by at least one connector (17) which allows at least one movement in at least one plane, and **in that** the connector (17) has the restoring moment.

5. Two-part snowboard according to Claim 1, **characterized in that** at least one adjustable articulation element (30) and/or a damping-adjusting device (400) are/is integrated in the connecting device (26; 27) and connect/connects the individual parts of the connecting device (26; 27) to one another in a moveable manner so that movement in at least one plane is possible, and **in that** the adjustable articulation element (30) and/or the damping-adjusting device (400) have/has the restoring moment.

6. Two-part snowboard according to Claim 5, **characterized in that** the adjustable articulation element (30) and/or the damping-adjusting device (400) can be regulated in a stepless manner, or with stepped graduation, in respect of the stiffness or spring rate and magnitude of the restoring moment by means of at least one regulating device, or can be adjusted such that the connecting device (26; 27) is rigid.

7. Two-part snowboard according to Claim 5 or 6, **characterized in that** one foot-accommodating binding device (29) is integrated at the front end of the connecting device (27) and the other foot-accommodating binding device (28) is integrated at the rear end of the connecting device (27), and both the connecting device (27) and the foot-accommodating binding device (28 and 29) are fastened to the front and the rear sliding bodies (1, 2) via common fastening points in each case, and a lever (312) of regulatable length is arranged therebetween.

8. Two-part snowboard according to one of Claims 1 to 4, **characterized in that** the foot-accommodating binding devices (3, 4) are fixed to the sliding bodies (1, 2) by at least one spacer in each case, and **in that** the connecting elements (6,7;10,9;16,15) are located in the interspace between the foot-accommodating binding devices (3, 4) and the sliding bodies (1, 2).

9. Two-part snowboard according to one of Claims 1 to 4 and 8, **characterized in that** the connecting linkage (5; 8; 13, 14) is configured such that a quick-action closure can be used to separate the connecting linkage (5; 8; 13, 14) in a region which is of rigid configuration when the snowboard is in use.

10. Two-part snowboard according to one of Claims 1 to 4, 8 and 9, **characterized in that** the connecting elements (6,7;10,9;16,15) have stopping boundaries (19) which limit the possible movement of the respective connecting linkage (5; 8; 13, 14) in the horizontal and/or vertical planes such that an obtuse angle forms when the sliding bodies (1, 2) are arranged in the longitudinal direction.

11. Two-part snowboard according to Claims 1 to 4, 8 and 9, **characterized in that** the connecting elements (6,7;10,9;16,15) have quick-action closures which allow the respective connecting linkage (5; 8; 13, 14) to be separated quickly from the sliding bodies (1, 2).

12. Two-part snowboard according to one of Claims 1 to 4, 8 and 9, **characterized in that** arresting elements (24, 25) prevent the freedom of movement between the connecting elements (6,7;10,9;16,15) and the respective connecting linkage (5; 8; 13, 14) in the horizontal and/or vertical directions.

13. Two-part snowboard according to one of Claims 1-4, 8 and 9, **characterized in that** the connecting elements (6,7;10,9;16,15) are configured such that connection to the respective connecting linkage (5; 8, 13, 14) takes place via ball-headed joint bearings (20).

14. Two-part snowboard according to one of Claims 1-4, 8 and 9, **characterized in that** the connecting elements (6,7;10,9;16,15) are configured such that connection to the respective connecting linkage (5; 8, 13, 14) takes place via bearing buffers (21) via which a restoring moment acts on the respective connecting linkage (5; 8; 13, 14), and **in that**, in the basic position, the front sliding body (1), the connecting linkage (5, 8; 13, 14) and the rear sliding body (2) are aligned in the longitudinal direction.

15. Two-part snowboard according to Claim 14, **characterized in that** the bearing buffers (21) consist of different materials, and are preferably designed as rubber bearings which have different material properties in respect of stiffness, elasticity and service life.

16. Two-part snowboard according to one of Claims 1 and 5 to 7, **characterized in that** the adjustable articulation element (30) has at least one spring (35), which has its bottom end fastened in a bearing block (310) and its top end fastened in a spring mount (311) of a connecting linkage (31), and, in the interior of the spring (35), a threaded rod (38) which has its bottom end retained in a moveable manner in the bearing block (310) via a universal joint (36) and has a screwed-on rotary handle (32) at its top end and, in the region of a spring mount (311) and of a cover (313) of the connecting linkage (31), is mounted such that the prestressing of the spring (35) can be reduced or increased, and **in that** the region of the spring (35) is encapsulated by a dustproofing sleeve (39).

17. Two-part snowboard according to one of Claims 1 and 5 to 7, **characterized in that** the damping-adjusting device (400) for the lever (312) has a universal joint (40), in each case two spring mounts (41), in each case two springs (42), in each case two threaded spring mounts (43), a threaded rod (44), a securing nut (45) and a rotary handle (34), **in that** the threaded rod (44) has a right-handed thread over half of its length and a left-handed thread over the other half of its length and is mounted in a cover (313) of a connecting linkage (31), **in that** located in the interspaces between the cover (313) and the universal joint (40) fastened on the lever (312) are the springs (42), which are held in the spring mounts (41) and the threaded spring mounts (43), **in that** one threaded spring mount (43) has a left-handed thread in its bore and the other threaded spring mount (43) has a right-handed thread in its bore, with the result that longitudinal movement on the threaded rod (44) is possible, and **in that** the springs (42) can be compressed such that rigid connection between the lever (312) and cover (313) is possible.

18. Two-part snowboard according to one of Claims 1 and 5 to 7 and 16 and 17, **characterized in that** the adjustable articulation element (30) and/or the damping-adjusting device (400) comprise/comprises a combination of spring-damper units and the adjustment capability is provided via a manual, electrical or pneumatic adjusting device.

19. Two-part snowboard according to one of Claims 1 and 5 to 7, **characterized in that**, for the purpose of fastening the foot-accommodating binding devices (28, 29) on the sliding bodies (1, 2), use is made of fastening plates which are designed such that a bearing block (310) which forms part of a connecting linkage (31) is integrated in the fastening plates.

20. Two-part snowboard according to one of Claims 1 to 7, **characterized in that** the connecting devices and the individual components thereof consist of different materials, e.g. aluminium, steel or plastic.

## Revendications

1. Planche à neige en deux parties pour assurer un déplacement régulé vers l'avant sur la neige et d'autres milieux glissants, muni d'un corps de glissement antérieur (1), avec la face supérieure duquel l'utilisateur est relié par l'intermédiaire de son pied antérieur lors de l'utilisation, à l'aide d'un dispositif d'attache réceptionnant le pied (3) et d'un corps de glissement postérieur (2), avec la face supérieure duquel l'utilisateur est relié par l'intermédiaire de son pied postérieur lors de l'utilisation, à l'aide d'un dispositif d'attache réceptionnant le pied (4), les deux corps de glissement (1, 2) étant respectivement reliés entre eux de façon pivotante, à l'aide d'un dispositif de liaison s'accrochant dans la zone postérieure du corps de glissement antérieur (1) et dans la zone antérieure du corps de glissement postérieur (2), qui est muni d'une tringlerie de liaison (5 ; 8 ; 13, 14 ; 31 ; 33) entre le corps de glissement antérieur et le corps de glissement postérieur (1, 2),
**caractérisée en ce que** le dispositif de liaison (5-7 ; 8-12 ; 13-17 ; 26 ; 27) dispose d'un couple de rappel, qui ramène automatiquement les deux corps de glissement (1, 2) dans leur position initiale (direction longitudinale des deux corps de glissement), dans laquelle le corps de glissement antérieur (1), la tringlerie de liaison (5 ; 8 ; 13, 14 ; 31 ; 33) et le corps de glissement postérieur (2) sont orientés en direction longitudinale.

2. Planche à neige en deux parties selon la revendication 1,
**caractérisée en ce que** le dispositif de liaison (5-7 ; 8-12 ; 13-17) est muni d'un élément de liaison (6 ; 10 ; 16) s'accrochant dans le corps de glissement antérieur (1) et d'un élément de liaison (7 ; 9 ; 15) s'accrochant dans le corps de glissement postérieur (2), l'un étant de conception rigide et l'autre étant conçu de façon à être au moins rotatif dans un plan et **en ce que** les éléments de liaison (6, 7 ; 10, 9 ; 16, 15) disposent du couple de rappel.

3. Planche à neige en deux parties selon la revendication 1,
**caractérisée en ce que** le dispositif de liaison (5-7 ; 8-12 ; 13-17) est muni d'un élément de liaison (6 ; 10 ; 16) s'accrochant dans le corps de glissement antérieur (1) et d'un élément de liaison (7 ; 9 ; 15) s'accrochant dans le corps de glissement postérieur (2), dont au moins l'un est réalisé dans une zone d'extrémité de la tringlerie de liaison (8), de façon à ce qu'au moins deux éléments de logement (11, 12) permettant un déplacement autour de leur axe longitudinal horizontal, transversalement à la direction de déplacement vers l'avant et/ou autour de l'axe vertical des éléments de logement respectifs (11, 12) soient prévus dans sa région et dont l'autre élément de liaison (9) est également réalisé de cette façon ou conçu de façon à ce que soit une liaison rigide sur le corps de glissement ou au moins un déplacement dans au moins un plan soit possible et **en ce que** les éléments de liaison (6, 7 ; 9, 10 ; 16, 15) et/ou les éléments de logement (11 , 12) disposent du couple de rappel.

4. Planche à neige en deux parties selon la revendication 1,
**caractérisée en ce qu'**au moins l'un de deux éléments de liaison (15, 16) s'accrochant sur le corps de glissement (1, 2) soit réalisé de façon rigide et que la tringlerie de liaison (13,14) s'étendant entre eux soit divisée en au moins deux parties (8), la partie antérieure (13) et la partie postérieure (14), qui sont reliées entre elles à l'aide d'au moins une attache (17) qui permet au moins un déplacement dans au moins un plan et **en ce que** l'attache (17) dispose du couple de rappel.

5. Planche à neige en deux parties selon la revendication 1,
**caractérisée en ce qu'**au moins un élément articulé réglable (30) et/ou un dispositif de réglage de l'amortissement (400) qui relient entre elles de façon mobile les parties individuelles du dispositif de liaison (26 ; 27) sont intégrés dans le dispositif de liaison (26 ; 27), pour qu'un déplacement dans au moins un plan soit possible et **en ce que** l'élément articulé réglable (30) et/ou le dispositif de réglage de l'amortissement (400) disposent du couple de rappel.

6. Planche à neige en deux parties selon la revendication 5,
**caractérisée en ce que** l'élément articulé réglable (30) et/ou le dispositif de réglage de l'amortissement (400) sont ajustables au niveau de la dureté ou de l'élasticité et de la puissance du couple de rappel, à l'aide d'au moins un dispositif d'ajustage, soit directement ou avec un système de crantage ou encore de façon à ce que le dispositif de liaison (26 ; 27) soit rigide.

7. Planche à neige en deux parties selon la revendication 5 ou 6,
**caractérisée en ce que** le dispositif d'attache (29) réceptionnant le pied est intégré sur l'extrémité antérieure du dispositif de liaison (27) et **en ce que** l'autre dispositif d'attache (28) réceptionnant le pied est intégré sur l'extrémité postérieure du dispositif de liaison (27) et le dispositif de liaison (27) ainsi que le dispositif d'attache (28 et 29) réceptionnant le pied sont fixés sur le corps de glissement antérieur et sur le corps de glissement postérieur (1, 2), par l'intermédiaire de points de fixation respectivement communs et **en ce qu'**un levier réglable en longueur (312) est disposé entre eux.

8. Planche à neige en deux parties selon l'une quelconque des revendications 1 à 4,
**caractérisée en ce que** les dispositifs d'attache réceptionnant le pied (3, 4) sont fixement reliés avec les corps de glissement (1, 2) par respectivement au moins un écarteur et **en ce que** les éléments de liaison (6, 7 ; 10, 9 ; 16, 15) se trouvent dans l'espace intermédiaire entre les dispositifs d'attache réceptionnant le pied (3,4) et les corps de glissement (1, 2).

9. Planche à neige en deux parties selon l'une quelconque des revendications 1 à 4 et 8,
**caractérisée en ce que** la tringlerie de liaison (5 ; 8 ; 13, 14) est conçue de façon à permettre une séparation de la tringlerie de liaison (5 ; 8 ; 13, 14), à l'aide d'un raccord rapide dans une région qui pendant le fonctionnement de la planche à neige est réalisée de façon rigide.

10. Planche à neige en deux parties selon l'une quelconque des revendications 1 à 4, 8 et 9,
**caractérisée en ce que** les éléments de liaison (6, 7 ; 10, 9 ; 16, 15) disposent de délimitations par butée (19) qui limitent les possibilités de déplacement de la tringlerie de liaison respective (5 ; 8 ; 13, 14) dans un plan horizontal et/ou vertical, de façon à former un angle obtus lorsque l'on dispose les corps de glissement (1, 2) en direction longitudinale.

11. Planche à neige en deux parties selon les revendications 1 à 4, 8 et 9,
**caractérisée en ce que** les éléments de liaison (6, 7 ; 10, 9 ; 16, 15) disposent de raccords rapides qui permettent une séparation rapide entre la tringlerie de liaison respective (5 ; 8 ; 13, 14) et les corps de glissement (1, 2).

12. Planche à neige en deux parties selon l'une quelconque des revendications 1 à 4, 8 et 9,
**caractérisée en ce que** la liberté de déplacement entre les éléments de liaison (6, 7 ; 10, 9 ; 16, 15) et la tringlerie de liaison respective (5 ; 8 ; 13, 14) en direction horizontale et/ou verticale est entravée par des éléments d'arrêt (24, 25).

13. Planche à neige en deux parties selon l'une quelconque des revendications 1 à 4, 8 et 9,
**caractérisée en ce que** les éléments de liaison (6, 7 ; 10, 9 ; 16, 15) sont réalisés de façon à ce que la liaison avec la tringlerie de liaison respective (5 ; 8 ; 13, 14) soit assurée par l'intermédiaire d'une articulation à rotule sphérique (20).

14. Planche à neige en deux parties selon l'une quelconque des revendications 1 à 4, 8 et 9,
**caractérisée en ce que** les éléments de liaison (6, 7 ; 10, 9 ; 16, 15) sont réalisés de façon à ce que la liaison avec la tringlerie de liaison respective (5 ; 8 ; 13, 14) soit assurée par des coussinets tampons (21), par l'intermédiaire desquels un couple de rappel agit sur la tringlerie de liaison respective (5 ; 8 ; 13, 14) et **en ce que** dans la position initiale des corps de glissement antérieurs (1), la tringlerie de liaison (5 ; 8 ; 13, 14) et le corps de glissement postérieur (2) sont orientés en direction longitudinale.

15. Planche à neige en deux parties selon la revendication 14,
**caractérisée en ce que** les coussinets tampons (21) sont constitués de différents matériaux, sont conçus de préférence sous la forme de paliers en caoutchouc qui disposent de différentes caractéristiques de matériaux en ce qui concerne la dureté, l'élasticité et la longévité.

16. Planche à neige en deux parties selon l'une quelconque des revendications 1 et 5 à 7,
**caractérisée en ce que** l'élément articulé réglable (30) est muni d'au moins un ressort (35) qui sur son extrémité inférieure est fixé dans un support de palier (310) et sur son extrémité supérieure est fixé dans un logement à ressort (311) d'une tringlerie de liaison (31) et **en ce qu'**à l'intérieur du ressort (35), il est muni d'une tige filetée (38) qui est maintenue de façon mobile par son extrémité inférieure dans le support de palier (310), par l'intermédiaire d'une rotule sphérique (36) et **en ce qu'**il est muni sur son extrémité supérieure d'une poignée manuelle rotative (32) vissée sur celui-ci et est logé dans la région d'un logement à ressort (311) et d'un couvercle (313) de la tringlerie de liaison (31), de façon à ce que la précontrainte du ressort (35) puisse être diminuée ou augmentée et **en ce que** la région du ressort (35) soit enfermée dans une manchette anti-poussière (39).

17. Planche à neige en deux parties selon l'une quelconque des revendications 1 et 5 à 7,
**caractérisée en ce que** le dispositif de réglage de l'amortissement (400) pour le levier (312) est muni d'une rotule sphérique (40), de respectivement deux logements de ressorts (41), de respectivement deux ressorts (42), de respectivement deux logements de ressorts taraudés (43), d'une tige filetée (44), d'un écrou de sécurité (45) et d'une poignée manuelle rotative (34), **en ce que** la tige filetée (44) est munie d'un filet à droite sur une première moitié de la longueur et d'un filet à gauche sur l'autre moitié de la longueur et qu'elle est logée dans un couvercle (313) d'une tringlerie de liaison (31), **en ce que** les ressorts (42) maintenus dans les logements de ressorts (41) et dans les logements de ressorts taraudés (43) se trouvent dans les espaces intermédiaires entre le couvercle (313) et la rotule sphérique (40) fixée sur le levier (312), **en ce que** l'un des logements de ressorts taraudés (43) est muni d'un taraudage avec filet à gauche et que l'autre logement de ressort taraudé (43) est muni d'un taraudage avec filet à droite, ce qui permet un déplacement en longueur sur la tige filetée (44) et **en ce que** les ressorts (42) peuvent être comprimés de façon à permettre une liaison rigide entre le levier (312) et le couvercle (313).

18. Planche à neige en deux parties selon l'une quelconque des revendications 1 et 5 à 7 et 16 et 17,
**caractérisée en ce que** l'élément articulé réglable (30) et/ou le dispositif de réglage de l'amortissement (400) sont constitués d'une association d'unités ressorts-amortisseurs et que le réglage est assuré par l'intermédiaire d'un système de réglage manuel, électrique ou pneumatique.

19. Planche à neige en deux parties selon l'une quelconque des revendications 1 et 5 à 7,
**caractérisée en ce que** des plaques de fixation, qui sont conçues de façon à ce qu'un support de palier (310) qui forme une partie d'une tringlerie de liaison (31) soit intégré dans les plaques de fixation, servent à fixer les dispositifs d'attache réceptionnant le pied (28, 29) sur le corps de glissement (1, 2).

20. Planche à neige en deux parties selon l'une quelconque des revendications 1 à 7,
**caractérisée en ce que** le dispositif de liaison et les composantes individuelles de ce dernier sont constitués en divers matériaux, comme par exemple de l'aluminium, de l'acier, une matière plastique.
